# EUROPÄISCHE PATENTSCHRIFT

(11) **EP 0 155 259 B1**
(45) Veröffentlichungstag und Bekanntmachung des Hinweises auf die Patenterteilung: **25.04.1990**
(21) Anmeldenummer: 85890038.4
(22) Anmeldetag: 14.02.1985
(51) Int. Cl.: B65D 75/30, B65D 85/16

(54) **Folienverpackung für Papiertaschentücher**
Sheet package for paper handkerchiefs
Gaine d'emballage pour mouchoirs en papier

(30) Priorität: 24.02.1984 AT 616/84
(43) Veröffentlichungstag der Anmeldung: 18.09.1985
(73) Patentinhaber: Papierfabrik Laakirchen Aktiengesellschaft, A-4633 Laakirchen (AT)
(72) Erfinder: Waldheer, Friedrich, A-4663 Laakirchen (AT)
(74) Vertreter: Pawloy, Heinrich, Dr.

(56) Entgegenhaltungen:
- DE-A- 2 914 590
- DE-A- 3 437 351
- DE-U- 1 987 662
- DE-U- 7 034 377
- DE-U- 7 145 879
- DE-U- 8 119 468

## Beschreibung

Die Erfindung bezieht sich auf eine Folienverpackung für Papiertaschentücher, welche in Art einer buchförmig zusammenklappbaren Flügelmappe ausgebildet ist, die an ihrer Innenseite zwei einander gegenüberliegende geschlossene Taschen aufweist, die zwischen der Außenfolie und auf der Innenseite derAußenfolie angebrachten Innenfolienabschnitten gebildet sind, welche Innenfolienabschnitte am Rand der Mappe mit dem Rand der Außenfolie verbunden sind.

Es sind Folienverpackungen für Papiertaschentücher bekannt und stehen auch verbreitet in Verwendung, bei denen ein Stapel von in der Regel zehn gefalteten, aufeinander gelegten Papiertaschentüchern von einer Folie umhüllt ist, welche um den Stapel herumgeschlagen und an den Stirnseiten des Stapels zusammengefaltet ist und die durch Verschweißen geschlossen ist. Der für eine solche Verpackung erforderliche Aufwand legt nahe, möglichst viele Taschentücher mit einer solchen Umhüllung zu verpacken, und man umschließt in der Regel zehn Papiertaschentücher mit einer solchen Verpackung. Wird eine solche Folienverpackung geöffnet, um Papiertaschentücher entnehmen zu können, liegen die in der Verpackung verbleibenden Papiertaschentücher teilweise frei und sind damit, wenn sie in Tragtaschen oder in Taschen von Kleidungsstükken mitgeführt werden, der Gefahr des Verschmutzens und Zerknüllens ausgesetzt. Überdies wird das Volumen einer zehn Papiertaschentücher enthaltenden Packung in vielen Fällen als zu groß empfunden.

Es ist in der DE-A-29 14590 eine Packung für Papiertücher gemäß dem Oberbegriff des Anspruchs 1 beschrieben, welche in Art einer buchförmig zusammenklappbaren Flügelmappe ausgebildet ist, die an ihrer Innenseite zwei einander gegenüberliegende Taschen aufweist, wobei jede dieser Taschen einige papiertücher aufnimmt. Die im zusammengeklappten Zustand der Packung einander gegenüberliegenden Wände der beiden Taschen sind je durch zwei Folienstücke gebildet, welche einander annähernd in der Mitte der Taschenfläche treffen und dort unter Bildung eines zweilagigen Streifens aneinanderliegen. Zwischen den beiden lose aneinanderliegenden Lagen dieses Streifens kann man in das Tascheninnere greifen und Tücher aus den Taschen entnehmen. Zum Aneinanderhalten der beiden Lagen dieses zweilagigen Streifens wird dieser Streifen quer zu seiner Längsrichtung zusammengefaltet. Um Tücher aus den Taschen entnehmen zu können, muß zuerst diese Faltung entfaltet werden und dann müssen die aneinanderliegenden Lagen des Streifens voneinander getrennt werden, damit in das Tascheninnere gegriffen werden kann. Dies ist eine verhältnismäßig umständliche Prozedur, welche besonders dann sehr nachteilig ist, wenn ein Tuch rasch benötigt wird, wie dies bei Taschentüchern oft der Fall ist. Überdies ist bei dieser bekannten Packung dadurch, daß die zur Entnahme der Tücher vorgesehene Öffnung nur durch Aneinanderlegen und Zusammenfalten der an beiden Seiten dieser Öffnung befindlichen Folienzonen verschlossen bzw. verschließbar ist, kein Originalverschluß des Tascheninhaltes gegeben. Zum Aneinanderhalten der beiden Taschen in der zusammengeklappten Lage der Packung ist bei dieser bekannten Pakkung eine klebende Lasche vorgesehen, welche an den Außenseiten der Taschen haftet und die beiden freien Ränder der Taschen, welche parallel zur geometrischen Klappachse der Packung verlaufen, übergreift.

Es ist ein Ziel der vorliegenden Erfindung, eine Folienverpackung für Papiertaschentücher zu schaffen, bei der die vorerwähnten Nachteile, die sich aus der Ausbildung der bekannten Verpakkungen ergeben, behoben sind und bei der auf einfache und wirtschaftliche Weise kleine Verpakkungseinheiten herstellbar sind, die eine gegen Verschmutzung weitgehend gesicherte Bereithaltung der Papiertaschentücher gestatten und aus der einzelne Papiertaschentücher sehr einfach und schnell entnommen werden können; es soll auch ein Originalverschluß der Verpackung bis zur ersten Entnahme eines Papiertaschentuches gegeben sein.

Die erfindungsgemäße Folienverpackung für Papiertaschentücher ist dadurch gekennzeichnet, daß jeder Innenfolienabschnitt einstückig ausgebildet ist und zur Bildung von im Originalzustand dicht geschlossenen Taschen an mindestens drei Seiten und hiebei an einer in der Nähe der geometrischen Klappachse der Mappe verlaufenden Linie mit der Außenfolie verschweißt ist und an jeder Tasche mit einer Schwächungslinie zum Öffnen dieser Taschen unter Auftrennung der Innenfolienabschnitte versehen ist, und daß vorzugsweise eine lösbare, die beiden Flügel der Flügelmappe aneinander haltende und damit diese Mappe in ihrer buchförmig zusammengeklappten Lage haltende Haftverbindung an den Innenfolienabschnitten der Mappe vorgesehen ist.

Durch die erfindungsgemäße Ausbildung der Folienverpackung für Papiertaschentücher kann der vorstehend angeführten Zielsetzung sehr gut entsprochen werden.

Es ist durch die einstückige Ausbildung der Innenfolienabschnitte und deren ringsum an deren Seiten gegebene Verbindung mit der Außenfolie, die im Fall des Anhängens der Innenfolienabschnitte an der Außenfolie an einer Seite durch eine an drei Seiten verlaufende Verschweißung gebildet ist und im Fall, daß die Innenfolienabschnitte durch ein auf die Außenfolie aufgelegtes Folienstück gebildet sind, durch eine ringsum am Rand verlaufende Verschweißung gebildet sind, eine im Sinn der Bildung eines Originalverschlusses dichte geschlossene Ausbildung der Taschen erzielt. Durch einen dichten Verschluß der Taschen im Originalzustand der Verpackung kann auch sichergestellt werden, daß flüchtige Bestandteile, welche den Papiertaschentüchern zugesetzt worden sind, wie z.B. Duftstoffe, auch bei langer Lagerzeit nicht unerwünscht entweichen können. Dadurch, daß an den die Taschen bildenden Innenfolienabschnitten Schwächungslinien zum Öffnen dieser Taschen unter Auftrennung der Innenfolienabschnitte vorgesehen sind, können die Taschen schnell und einfach geöffnet werden und es ist eine einfache und schnelle Entnahme der Papiertaschentücher möglich.

Durch die einfache Struktur der Verpackung kann diese mit wenigen einfachen Lege- und Verbindungsvorgängen gefertigt werden, und es ist diese Fertigung demgemäß mit einfachen Einrichtungen zu bewältigen, und es kann solcherart sowohl vom Materialaufwand her als auch vom Fertigungsprozeß her gesehen die erfindungsgemäß ausgebildete Verpackung mit geringem Aufwand erstellt werden, sodaß diese Verpackung auch für geringe Stückzahlen der in einer Verpackung unterzubringenden Papiertaschentücher gut geeignet ist; sind nun aber in einer Verpackung nur einige wenige Papiertaschentücher enthalten, etwa im vorliegenden Fall zwei mal drei, zwei mal vier oder zwei mal fünf Taschentücher, ist in der Regel nach dem Öffnen einer Verpackungseinheit ein alsbaldiger Verbrauch der darin befindlichen Papiertaschentücher gegeben und schon aus diesem Grund einem Verschmutzen oder Zerknüllen im Zuge des ständigen Mitführens einer solchen Packung weitgehend entgegengewirkt. Die Verpackung kann nach dem erstmaligen Öffnen und dem Entnehmen eines oder mehrerer der in der Pakkung befindlichen Taschentücher wieder in eine zusammengeklappte Lage versetzt werden, in der die durch Aufbrechen der Schwächungslinie hergestellte Entnahmeöffnung gegen einen unmittelbaren Zugriff geschützt ist, weil in der buchförmig zusammengeklappten Lage der Verpackung die Entnahmeöffnungen der Taschen innen zu liegen kommen und damit sowohl gegen Zugriff als auch gegen Verschmutzung abgedeckt sind. Durch die vorzugsweise vorgesehene lösbare und schließbare Haftverbindung kann die Verpackung im zusammengeklappten Zustand gehalten werden und ein unbeabsichtigtes Öffnen derselben, welches zu einer Verschmutzung des Pakkungsinhaltes oder zu einem Herausfallen desselben führen könnte, ist hintangehalten. Es ist sehr einfach möglich, die Haftverbindung im Bedarfsfall zu lösen, sodaß auf einfache Weise die Verpackung aufgeklappt werden kann, um eine einfache Entnahme von Papiertaschentüchern aus der Verpackung vornehmen zu können.

Es ist für einen guten Schutz des Verpackungsinhaltes nach dem Offnen des Originalverschlusses der Taschen, sobald die Verpackung wieder in ihre zusammengeklappte Lage versetzt worden ist, von Vorteil, wenn die Schwächungslinien in den Innenfolienabschnitten in der Nähe der geometrischen Klappachse und annähernd parallel zu dieser verlaufend vorgesehen sind. Diese Ausbildung hat auch den weiteren Vorteil, daß für das Vorsehen einer die Haftverbindung bildenden Haftfläche auf den Innenfolienabschnitten verhältnismäßig reichlich Platz zur Verfügung steht.

Eine Ausführungsform, welche den Vorteil hat, daß sie sehr einfach aus einem einzigen in die Maschine einlaufenden Folienband ohne komplizierte Faltvorgänge hergestellt und gefüllt und geschlossen werden kann, ist dadurch gekennzeichnet, daß die Außenfolie und die Innenfolienabschnitte durch ein längs eines der beiden quer zur geometrischen Klappachse verlaufenden Randabschnitte der Verpackung zusammengefaltetes Folienstück gebildet sind, dessen beide Hälften längs der übrigen Randabschnitte und an zwei in der Nähe der Klappachse liegenden und annähernd parallel zu dieser Klappachse verlaufenden Linien miteinander verschweißt sind.

Eine andere vorteilhafte Ausführung der erfindungsgemäßen Folienverpackung für Papiertaschentücher, welche den Vorteil bietet, daß man für die Außenfolien einerseits und für die Innenfolienabschnitte andererseits verschiedenartige Folien einsetzen kann und dabei z.B. für die Außenfolie ein undurchsichtiges Material und für die Innenfolienabschnitte ein durchsichtiges Material wählen kann, ist dadurch gekennzeichnet, daß die Innenfolienabschnitte durch ein auf die eine Seite der Außenfolie aufgelegtes Folienstück gebildet sind, welches am Rand und im Bereich der geometrischen Klappachse mit der Außenfolie verschweißt ist. Wählt man dabei für die Innenfolienabschnitte ein durchsichtiges Folienmaterial, kann man nach dem Auseinanderklappen der Verpackung unmittelbar den Packungsinhalt bzw. die in der Verpackung noch vorhandene Menge an Papiertaschentüchern erkennen, was einen Gebrauchsvorteil darstellt. Weiter hat diese Ausführungsform den Vorteil, daß die Verpackungen auf sehr einfache Weise aus zwei in der Fertigungsmaschine zusammenlaufend geführten Folienbändern hergestellt werden können, wobei in einem Durchlauf das Bilden, Füllen und Verschließen der Verpackungen auf manipulationsmäßig einfache Weise erfolgen kann.

Hinsichtlich der vorzugsweise vorgesehenen lösbaren Haftverbindung, die die Flügel der Verpackung aneinander hält, ist eine Ausführungsform günstig, welche dadurch gekennzeichnet ist, daß als lösbare Haftverbindung eine Klebefläche, welche durch einen Auftrag eines dauernd selbstklebenden Klebstoffes auf einen Teilbereich von mindestens einem der Innenfolienabschnitte gebildet ist, vorgesehen ist. Diese Ausführungsform hat einen einfachen Aufbau und bedarf keiner zusätzlichen Bauteile zum Erzielen der angestrebten Haftfunktion. Strebt man dabei eine einfache Handhabbarkeit der Verpackung beim Öffnen derselben an, ist es günstig, wenn man vorsieht, daß der bzw. die mit einem Klebstoffauftrag versehene(n) Folienbereich(e) der Innenfolienabschnitte punktartige Form hat bzw. haben. Wird hingegen ein besonders inniger Halt der beiden Flügel der die Verpackung bildenden Flügelmappe in der zusammengeklappten Lage angestrebt, sieht man vorteilhaft vor, daß der bzw. die mit einem Klebstoffauftrag versehene(n) Teilbereich(e) der Innenfolienabschnitte die Form eines annähernd parallel zur geometrischen Klappachse der Verpackung verlaufenden Streifens hat bzw. haben.

Die Klebekraft selbstklebend ausgebildeter Klebeflächen wird durch das Anhaften kleiner Staubpartikel sowie durch das Anhaften von Fetteilchen bzw. -schichten, Hautteilchen usw. stark gemindert. Solche die Klebekraft herabsetzenden Verunreinigungen können z.B. durch unmittelbares Berühren der Haftflächen mit den Händen auf diese übertragen werden; es fällt aber auch die Möglichkeit der indirekten Übertragung dadurch, daß derartige Partikel zunächst in der geöffneten Lage der zusammenklappbaren Verpackung auf jenen Bezirken der Innenseiten abgelagert werden, mit denen die Klebeflächen beim Zusammenklappen der Verpackung in Berührung kommen, und durch dieses Inberührungkommen dann auf die Klebeflächen gelangen, ins Gewicht. Es übt nun die Klebrigkeit der Klebeflächen eine gewisse Abwehrwirkung gegen das unerwünschte Berühren dieser Flächen aus, wobei diese Abwehrwirkung auch die in nächster Nähe der Klebeflächen gelegenen Bereiche gegen Berührung schützt. Man kann auf diese Weise durch das Vorsehen von Klebeflächen auf beiden Innenfolienabschnitten eine Barriere gegen das unerwünschte Berühren der für eine gute Funktion der Haftverbindung reinzuhaltenden Bereiche der Innenfolienabschnitte Sorge tragen. Eine daraufhin ausgebildete Ausführungsform der erfindungsgemäßen Verpackung ist dadurch gekennzeichnet, daß auf beiden Innenfolienabschnitten Klebeflächen vorgesehen sind, wobei im zusammengeklappten Zustand der Verpackung der bzw. den auf dem einen Innenfolienabschnitt vorgesehenen Klebefläche(n) je eine klebstoffauftragsfreie Zone des anderen Innenfolienabschnittes gegenübersteht und der bzw. den auf diesem anderen Innenfolienabschnitt vorgesehenen Klebefläche(n) je eine klebstoffauftragsfreie Zone des erstgenannten Innenfolienabschnittes gegenübersteht.

Strebt man einen raschen Ablauf der Anbringung der für die Haftverbindung vorgesehenen Klebefläche an der Verpackung an, ist es vorteilhaft, wenn als lösbare Haftverbindung ein mit einem dauernd selbstklebenden Klebstoff versehenes Klebeband vorgesehen ist, das auf seinen beiden Seiten mit Klebstoff versehen ist und auf einen der Innenfolienabschnitte angeklebt ist.

Sieht man zur Bildung der lösbaren Haftverbindung anstelle von Klebeflächen einen klettenbandartigen Haftstreifen oder einen Minigripstreifen vor, ergibt dies den Vorteil, daß Staub- oder Fettpartikel kein Nachlassender Haftkraft herbeiführen und diese Haftkraft auch nach mehrmaligem Berühren der Haftflächen in geöffnetem Zustand der Verpackung praktisch ungeschmälert erhalten bleibt.

Die Erfindung wird nun unter Bezugnahme auf Bespiele welche in der Zeichnung schematisch dargestellt sind, weiter erläutert. In der Zeichnung zeigt die Fig. 1 in einer Ansicht eine erste Ausführungsform einer erfindungsgemäßen Folienverpackung in offener Lage derselben, Fig. 2 diese Verpackung in einem entsprechend der Linie li-li in Fig. 1 geführten Schnitt in zusammengeklappter bzw. geschlossener Lage, Fig. 3 eine Variante zur Verpackung nach Fig. 1 in einer der Fig. 1 entsprechenden Darstellung, Fig. 4, gleichfalls in einer Fig. 1 entsprechenden Darstellung, eine weitere Variante, Fig. 5 eine Ausführungsform, bei der die Außenfolie und die Innenfolienabschnitte durch ein längs eines der beiden quer zur geometrischen Klappachse verlaufenden Ränder der Verpackung zusammengefaltetes Folienstück gebildet sind, Fig. 6 einen Schnitt gemäß der Linie VI-VI in Fig. 5, Fig. 7 eine Ausführungsform, bei der die Innenfolienabschnitte durch ein auf die eine Seite der Außenfolie aufgelegtes Folienstück gebildet sind und Fig. 8 einen Schnitt entsprechend der Linie VIII-VIII in Fig. 7.

Die in den Fig. 1 und 2 dargestellte Folienverpackung für Papiertaschentücher ist in Art einer buchförmig zusammenklappbaren Flügelmappe 1 ausgebildet, welche zwei einander gegenüberliegende Taschen 2 aufweist, die zwischen der buchförmig zusammenklappbaren Außenfolie 3 und auf der einen Seite 4 der Außenfolie angebrachten Innenfolienabschnitten 5 gebildet sind. Die Innenfolienabschnitte 5 sind an ihrem Rand 6, 7, 8 mit dem Rand 9, 10, 11 der Außenfolie 3 verbunden. Die Innenfolienabschnitte 5 sind bei dieser Ausführungsform durch Lappen der Außenfolie gebildet, welche an den zur geometrischen Klappachse 12 parallelen Randabschnitten 9 nach innen umgeschlagen und an den anderen Randabschnitten 10, 11 der Außenfolie 3 fixiert sind. Es sind auch die der geometrischen Klappachse 12 zugewandten Randabschnitte 16 der Innenfolienabschnitte 5 mit der Außenfolie 3 verhunden. Damit sind die Taschen 2 im Originalzustand geschlossen.

Die durch den Doppelpfeil 14 angedeutete Längserstreckung der der Form der gefalteten Papiertaschentücher 15 angepaßten Taschen 2 verläuft parallel zur geometrischen Klappachse 12.

An den Innenfolienabschnitten 5 sind Schwächungslinien 17, welche z.B. in Form von Perforationen ausgebildet sein können, vorteilhaft aber lediglich durch Materialschwächungen realisiert sind, vorgesehen, welche den Benützern ein einfaches Durchbrechen der Innenfolienabschnitte zum Öffnen der Taschen 2 ermöglichen. Die dabei entstehenden Öffnungen gestatten eine einfache Entnahme der Taschentücher 15 aus den Taschen 2. Im Fall der Ausbildung nach den Fig. 1 und 2 befinden sich die Schwächungslinien 17 in der Nähe der der geometrischen Klappachse 12 zugewandten Randabschnitte 16 der Innenfolienabschnitte 5 und verlaufen annähernd parallel zur Klappachse 12. Versetzt man diese Verpackung durch Zusammenklappen in den in Fig. 2 dargestellten Zustand, kommen die durch Einreißen der Innenfolienabschnitte an den Schwächungslinien 17 gebildeten Öffnungen innen zu liegen und sind damit gut gegen das Eindringen von Schmutz geschützt. Durch die Flexibilität der Verpackung im Bereich der Klappachse 12 bleibt die Verpackung ohne weiteres in der zusammengeklappten Lage. Man kann aber vorteilhaft eine lösbare Haftverbindung vorsehen, um diese Lage der Verpackung sicher zu fixieren. Hiezu kann man, wie in Fig. 2 dargestellt ist, an der Innenseite 18 des einen Innenfolienabschnittes 5 eine Haftfläche 20 vorsehen, welche durch einen Auftrag eines dauernd selbstklebenden Klebstoffes auf einen Teilbereich dieses Innenfolienabschnittes 5 gebildet ist. Durch Andrücken dieser Haftfläche 20 an die Innenseite 21 des gegenüberliegenden Innenfolienabschnittes 5 können die beiden Flügel der Flügelmappe 1 lösbar aneinander fixiert werden. Durch Ergreifen der beiden Flügel an den Randabschnitten 9 kann diese Fixierung durch Abziehen der Haftfläche 20 von der Innenseite 21 des gegenüberliegenden Innenfolienabschnittes gelöst und damit die Verpackung in die in Fig. 1 dargestellte geöffnete Lage gebracht werden, in der die Papiertaschentücher 15 durch die Öffnungen, welche unter Benützung der Schwächungslinien 17 hergestellt worden sind, aus den Taschen 2 entnommen werden können, Nach einer solchen Entnahme von einem oder mehreren Taschentüchern 15 kann die Verpackung 1 durch neuerliches Zusammenklappen der beiden Flügel um die geometrische Schwenkachse 12 wieder in die buchförmig zusammengeklappte Lage versetzt werden und unter Andrücken der Haftfläche 20 an die Innenseite 21 des gegenüberliegenden Innenfolienabschnittes erneut eine Fixierung der beiden Flügel der Flügelmappe aneinander herbeigeführt werden.

Die im wesentlichen punktartige Form der Haftfläche 20, welche in Richtung der Klappachse 12 gesehen vor und nach dieser Haftfläche Zonen 22 freiläßt, in denen kein Klebstoffauftrag vorliegt, ermöglicht ein leichtes Erfassen der Ränder 9 in diesen Zonen, sodaß die Haftverbindung im Bedarfsfall leicht gelöst werden kann.

Man kann auch, wie dies bei der Variante nach Fig. 3 vorgesehen ist, zum Aneinanderhalten der beiden Flügel der erfindungsgemäß ausgebildeten Verpackung eine Anzahl punktförmig ausgebildeter Haftflächen 20 vorsehen und solche Haftflächen auch an den einander zugewandten Seiten der beiden Innenfolienabschnitte anordnen. Es wird dadurch einerseits eine engere Haftverbindung der beiden Flügel in der zusammengeklappten Lage der Verpackung hergestellt, und es kann weiter auch eine gewisse Schutzwirkung gegen die Übertragung von Staub, Hautpartikeln und Fettpartikeln auf die Haftflächen dadurch erzielt werden, daß man neben jenen Zonen 20a, auf denen beim Zusammenklappen der Verpackung die Haftflächen 20 des gegenüberliegenden Innenfolienabschnittes zum Anliegen kommen, Haftflächen vorsieht und damit einem Berühren der Zonen 20a entgegenwirkt, sodaß der Übertragung der erwähnten Partikel von den Zonen 20a auf die Haftflächen 20 des gegenüberliegenden Innenfolienabschnittes entgegengewirkt ist.

Eine ähnliche Wirkungsweise, nämlich eine innige Haftung der beiden Flügel der Verpackung aneinander in der zusammengeklappten Lage, kann mit einer Ausbildung der Haftflächen in Form von annähernd parallel zur geometrischen Klappachse 12 der Verpackung verlaufenden Streifen 23 erzielt werden, wie dies bei der Variante nach Fig. 4 vorgesehen ist. Auch dabei kann durch Vorsehen zweier solchner Streifen, die sich auf beiden Innenfolienabschhitten befinden, nicht nur die Haftwirkung weiter erhöht, sondern auch einem Nachlassen der Hafkraft durch Anlagerung von Staub, Hauutpartikeln und dgl. auf die Haftflächlen entgegengewirkt werden.

Die Schwächungslinien 17 verlaufen bei der Variante nach Fig. 3 quer zur Richtung der Klappachse 12 und bei der Variante nach Fig. 4 parallel zur Klappachse 12, aber in einem etwas größerem Abstand von der Klappachse als bei der Ausführungsform nach Fig. 1.

Bei der in den Fig. 5 und 6 dargestellten Ausführungsform sind die Außenfolie 3 und die Innenfolienabschnitte 5 durch ein einziges Folienstück gebildet, welches längs des Randabschnittes 11 der Verpackung, der quer zur geometrischen Faltachse 12 verläuft, zusammengefaltet ist und dessen beide Hälften längs der übrigen Randabschnitte 9, 10 und an zwei in der Nähe der Klappachse 12 liegenden und annähernd parallel zu dieser Klappachse verlaufenden Linien 25 miteinander verbunden sind. Es sind auf diese Weise zwischen der Außenfolie 3 und den Innenfolienabschnitten 5 wieder zwei geschlossene Taschnen 2 gebildet, die zur Aufnahme der Taschentücher 15 dienen, Diese Ausführungsform hat den Vorteil, daß sie sehr einfach aus einem einzigen in die Maschine einlaufenden Folienband ohne komplizierte Faltvorgänge hergestellt werden kann. Im dargestellten Fall ist bei dieser Ausführungsform eine der Ausführungsform nach Fig. 1 analoge Ausbildung der Haftverbindung und der zur Bildung von Entnahmeöffnungen vorgesehenen Schwächungslinien 17 vorgesehen.

Bei der in den Fig. 7 und 8 dargestellten Ausführungsform sind die Innenfolienabschnitte durch ein auf die eine Seite der Außenfolie 3 aufgelegtes Folienstück 27 gebildet, welches an den Randabschnitten 9, 10, 11 sowie an den der geometrischen Klappachse 12 benachbarten Linien 25 mit der Außenfolie 3 verbunden ist, und es sind die solcherart zwischen dem Folienstück 27 und der Außenfolie 3 gebildeten Taschen 2 mit Schwächungslinien 29 versehen, mit denen Öffnungen gebildet werden können, durch die die in den Taschen 2 befindliehen Taschentücher 15 entnommen werden können. Das die Innenfolienabschnitte bildende Folienstück 27 kann vorteilhaft aus transparentem Material bestehen, sodaß man unmittelbar nach dem Aufklappen der Verpackung den Tascheninhalt erkennen kann. Zur Fixierung der zusammengeklappten Lage ist bei dieser Ausführungsform auf der Innenseite des einen Innenfolienabschnittes ein Klebstoffauftrag in Form einer punktförmigen Haftfläche 20 vorgesehen, und es sind auf der Innenseite des anderen Innenfolienabschnittes zwei derartige Haftflächen 20 angeordnet, wobei die einzelnen Haftflächen jeweils an Zonen 20a des gegenüberliegenden Innenfolienabschnittes zum Anhaften kommen, welche neben den Haftflächen dieses Innenfolienabschnittes gelegen sind.

Anstatt die bei der erfindungsgemäßen Verpakkung vorzugsweise vorgesehenen Haftflächen durch einen Klebstoffauftrag, der unmittelbar auf den beim Zusammenklappen der Verpackung aneinander zu liegen kommenden Flächen vorgesehen ist, auszubilden, kann man solche Haftflächen auch durch entsprechende Stücke eines Klebebandes realisieren, was den Vorteil hat, daß ein solches, Klebeband im Zuge der Fertigung der Verpackungen auf diesen leichter und vor allem schneller angebracht werden kann als ein unmittelbarer Klebstoffauftrag. Besonders günstig ist es dabei, wenn man ein zweiseitig klebendes Klebeband zum Einsatz bringt, welches dann mit seiner einen Klebeseite an einer entsprechenden Stelle der Verpackung fixiert wird, während die andere Klebeseite beim Zusammenklappen bzw. Schließen der Verpackung mit dem gegenüberliegenden Flügel in Haftverbindung tritt.

Will man eine besondere Sicherheit gegen ein Absinken der Haftkraft durch Verschmutzungen der Haftflächen erzielen, kann man auch einen klettenbandartigen Haftstreifen, der in der Regel aus zwei Komponenten besteht, oder einen Minigripstreifen anstelle der vorstehend erörterten Realisierungen der Haftflächen in Form von klebstoffbeschichteten Zonen oder Klebebändern zum Einsatz bringen.

Die erfindungsgemäß ausgebildete Verpackung besteht vorzugsweise aus einer Folie aus thermoplastischem Kunststoff, wie insbesondere Polyäthylen und Polypropylen. So können die Verbindungen der Folienteile bzw. Folienabschnitte miteinander leicht durch Verschweißen hergestellt werden.

Zur Handhabung einer größeren Anzahl von Papiertaschentüchern, die in erfindungsgemäß ausgebildeten Verpackungen untergebracht sind, kann man sehr einfach eine Anzahl solcher Verpackungen mit einer Schleife oder Verpackungshülle, welche aus einer Folie oder Papier bestehen kann, zusammenfassen.

## Patentansprüche

1. Folienverpackung für Papiertaschentücher, welche in Art einer buchförmig zusammenklappbaren Flügelmappe ausgebildet ist, die an ihrer Innenseite zwei einander gegenüberliegende geschlossene Taschen aufweist, die zwischen der Außenfolie und auf der Innenseite der Außenfolie angebrachten Innenfolienabschnitten gebildet sind, welche Innenfolienabschnitte am Rand der Mappe mit dem Rand der Außenfolie verbunden sind, dadurch gekennzeichnet, daß jeder Innenfolienabschnitt (5; 27) einstückig ausgebildet ist und zur Bildung von im Originalzustand dicht geschlossenen Taschen (2) an mindestens drei Seiten und hierbei an einer in der Nähe der geometrischen Klappachse (12) der Mappe (1) verlaufenden Linie (25) mit der Außenfolie (3) verschweißt ist und an jeder Tasche mit einer Schwächungslinie (17; 29) zum Öffnen dieser Taschen (2) unter Auftrennung der Innenfolienabschnitte (5; 27) versehen ist, und daß vorzugsweise eine lösbare, die beiden Flügel der Flügel- - mappe (1) aneinander haltende und damit diese Mappe in ihrer buchförmig zusammengeklappten Lage haltende Haftverbindung an den Innenfolienabschnitten der Mappe vorgesehen ist.

2. Folienverpackung nach Anspruch 1, dadurch gekennzeichnet, daß die Außenfolie (3) und die Innenfolienabschnitte (5) durch ein längs eines der beiden quer zur geometrischen Klappachse (12) verlaufenden Randabschnitte (11) der Verpackung zusammengefaltetes Folienstück gebildet sind, dessen beide Hälften längs der übrigen Randabschnitte (9, 10) und an zwei in der Nähe der Klappachse (12) liegenden und annähernd parallel zu dieser Klappachse verlaufenden Linien (25) miteinander verschweißt sind.

3. Folienverpackung nach Anspruch 1, dadurch gekennzeichnet, daß die Innenfolienabschnitte (5) durch ein auf die eine Seite der Außenfolie aufgelegtes Folienstück (27) gebildet sind, welches am Rand (9, 10, 11) und im Bereich der geometrischen Klappachse (12) mit der Außenfolie (3) verschweißt ist.

4. Folienverpackung nach einem der Ansprüche 1 bis 3, dadurch gekennzeichnet, daß als lösbare Haftverbindung eine Klebefläche (20; 23), welche durch einen Auftrag eines dauernd selbstklebenden Klebstoffes auf einen Teilbereich von mindestens einem der Innenfolienabschnitte (5) gebildet ist, vorgesehen ist.

5. Folienverpackung nach Anspruch 4, dadurch gekennzeichnet, daß der bzw. die mit einem Klebstoffauftrag versehene(n) Folienbereich(e) (20) der Innenfolienabschnitte punktartige Form hat bzw. haben.

6. Folienverpackung nach Anspruch 4, dadurch gekennzeichnet, daß der bzw. die mit einem Klebstoffauftrag versehene(n) Teilbereich(e) der Innenfolienabschnitte die Form eines annähernd parallel zur geometrischen Klappachse der Verpackung verlaufenden Streifens (23) hat bzw. haben.

7. Folienverpackung nach einem der Ansprüche 4 bis 6, dadurch gekennzeichnet, daß auf beiden Innenfolienabschnitten (5; 27) Klebeflächen (20; 23) vorgesehen sind, wobei im zusammengeklappten Zustand der Verpackung der bzw. den auf dem einen Innenfolienabschnitt vorgesehenen Klebefläche(n) (20) je eine klebstoffauftragsfreie Zone (20a) des anderen Innenfolienabschnittes gegenübersteht und der bzw, den auf diesem anderen Innenfolienabschnitt vorgesehenen Klebefläche(n) je eine klebstoffauftragsfreie Zone (20a) des erstgenannten Innenfolienabschnittes gegenübersteht.

8. Folienverpackung nach einem der Ansprüche 1 bis 3, dadurch gekennzeichnet, daß als lösbare Haftverbindung ein mit einem dauernd selbstklebenden Klebstoff versehenes Klebeband, das auf seinen beiden Seiten mit Klebstoff versehen ist und auf einen der Innenfolienabschnitte angeklebt ist, vorgesehen ist.

9. Folienverpackung nach einem der Ansprüche 1 bis 3, dadurch gekennzeichnet, daß als lösbare Haftverbindung ein klettenbandartiger Haftstreifen oder ein Minigripstreifen vorgesehen ist.

## Revendications

1. Emballage en feuille pour mouchoirs en papier, qui se présente sous la forme d'une pochette à rabats pouvant être refermée à la manière d'un livre, qui comporte deux poches fermées opposées l'une à l'autre sur sa face intérieure, lesquelles sont formées entre la feuille extérieure et les portions de feuille intérieure placées sur la face intérieure de la feuille extérieure, lesquelles portions de feuille intérieure sont assemblées sur la bord de la pochette au bord de la feuille extérieure, caractérisé en ce que chaque portion de feuille intérieure (5; 27) est d'une seule pièce et soudée à la feuille extérieure (3), sur au moins trois côtés et sur une ligne (25) s'étendant à proximité de l'axe géométrique de pliage (12) de la pochette (1), pour former des poches (2) hermétiquement fermées à l'état d'origine, et est pourvue sur chaque poche d'une ligne d'affaiblissement (17; 29) pour ouvrir ces poches (2) par séparation des portions de feuille intérieure (5; 27), et en ce qu'il est prévu de préférence une liaison adhésive amovible, sur les portions de feuille intérieure de la pochette, maintenant l'un contre l'autre les deux rabats de la pochette à rabats (1), et maintenant par conséquent cette pochette dans sa position fermée en forme de livre.

2. Emballage en feuille selon la revendication 1, caractérisé en ce que la feuille extérieure (3) et les portions de feuille intérieure (5) sont formées par une pièce de feuille pliée le long de l'une des deux portions de bordure (11) de l'emballage, perpendiculaires à l'axe géométrique de pliage (12), les deux moitiés de cette pièce de feuille étant soudées ensemble le long des portions de bordure restantes (9, 10) et sur deux lignes (25) situées à proximité de l'axe de pliage (12), et à peu près parallèles à cet axe.

3. Emballage en feuille selon la revendication 1, caractérisé en ce que les portions de feuille intérieure (5) sont formées par une pièce de feuille (27) appliquée sur l'une des faces de la feuille extérieure et qui est soudée à la feuille extérieure (3), sur le bord (9, 10, 11) et dans la zone de l'axe géométrique de pliage (12).

4. Emballage en feuille selon l'une des revendications 1 à 3, caractérisé en ce que l'on prévoit comme liaison adhésive amovible une surface collante (20; 23) qui est formée par l'application d'une colle auto-adhésive permanente sur une zone partielle d'au moins l'une des portions de feuille intérieure (5).

5. Emballage en feuille selon la revendication 4, caractérisé en ce que la ou les zone(s) de feuille (20) des portions de feuille intérieure, pourvue(s) d'une couche de colle, a ou ont la forme d'un point.

6. Emballage en feuille selon la revendication 4, caractérisé 'en ce que la ou les zone(s) partielle(s) des portions de feuille intérieure, pourvue(s) d'une couche de colle, a ou ont la forme d'une bande (23) à peu près parallèle à l'axe géométrique de pliage de l'emballage.

7. Emballage en feuille selon l'une des revendications 4 à 6, caractérisé en ce que des surfaces collantes (20; 23) sont prévues sur les deux portions de feuille intérieure (5; 27), la ou les surface(s) collante(s) (20) prévue(s) sur l'une des portions de feuille intérieure faisant face à une zone (20a) non encollée de l'autre portion de feuille intérieure, à l'état rabattu de l'émbal- lage, et une zone (20a) non encollée de la première portion de feuille intérieure faisant face à la ou les surface(s) coliante(s) prévue(s) sur cette autre portion de feuille intérieure.

8. Emballage en feuille selon l'une des revendications 1 à 3, caractérisé en ce que l'on prévoit comme liaison adhésive amovible, un ruban adhésif pourvu d'une colle auto-adhésive permanente, qui est pourvu de colle sur ses deux faces et qui est collé sur l'une des portions de feuille intérieure.

9. Emballage en feuille selon l'une des revendications 1 à 3, caractérisé en ce que l'on prévoit comme liaison adhésive amovible une bande adhésive en forme de ruban à crochets ou une bande "minigrip".

## Claims

1. Foil pack for paper handkerchieves which is constructed in the manner of a folder, which can be folded in book-like manner and having on its inside two facing, closed pockets, which are formed between the outer foil and the inner foil portions applied to the inside of the outer foil, said inner foil portions being joined at the edge of the folder with the edge of the outer foil, characterized in that each inner foil portions (5, 27) is constructed in one piece and for forming tightly closed pockets (2) in the original state and is welded on at least three sides and along a line (25) in the vicinity of the geometrical folding axis (12) of the folder (1) to the outer foil (3) and on each pocket is provided a weakening line (17, 29) for opening said pockets (2), accompanied by the separating of the inner foil portions (5, 27) and that preferably there is a detachable and adhesive connection on the inner foil portions of the folder (1) holding on one another the two sides of the folder and consequently keeping the latter in its book-like folded state.

2. Foil pack according to claim 1, characterized in that the outer foil (3) and the inner foil portions (5) are formed by a foil piece folded together along one of the two edge portions (11) of the pack at right angles to the geometrical folding axis (12) and whose two halves are welded together along the remaining edge portions (9, 10) and to two lines (25) in the vicinity of the folding axis (12) and running approximately parallel thereto.

3. Foil pack according to claim 1, characterized in that the inner foil portions (5) are formed by a foil piece (27) placed on one side of the outer foil and which is welded at edge (9, 10, 11) and in the vicinity of the geometrical folding axis (12) to the outer foil (3).

4. Foil pack according to one of the claims 1 to 3, characterized in that the detachable adhesive connection is constituted by an adhesive surface (20, 23), which is formed by an application of a permanently contact-adhesive material to part of at least one of the inner foil portions (5).

5. Foil pack according to claim 4, characterized in that the foil area or areas (20) of the inner foil portions provided with an adhesive application are in point form.

6. Foil pack according to claim 4, characterized in that the partial area or areas of the inner foil portions provided with an adhesive application have the form of a strip (23) running approximately parallel to the geometrical folding axis of the pack.

7. Foil pack according to one of the claims 4 to 6, characterized in that on both inner foil portions (5, 27) are provided adhesive surfaces (20, 23) and in the folded together state of the pack the adhesive surface or surfaces (20) provided on one inner foil portions in each case face an adhesive application-free zone (20a) of the other inner foil portion and in each case face an adhesive application-free zone (20a) of the first-mentioned inner foil portion.

8. Foil pack according to one of the claims 1 to 3, characterized in that the detachable adhesive connection is constituted by an adhesive tape provided with a permanently contact-adhesive substance and which is provided on both sides with an adhesive and is stuck to one of the inner foil portions.

9. Foil pack according to one of the claims 1 to 3, characterized in that the detachable adhesive connection is constituted by a velcro band-like adhesive strip or a minigrip strip.
